# EUROPÄISCHE PATENTSCHRIFT

(11) **EP 1 806 295 B1**
(45) Veröffentlichungstag und Bekanntmachung des Hinweises auf die Patenterteilung: **19.05.2010**
(21) Anmeldenummer: 06026208.6
(22) Anmeldetag: 18.12.2006
(51) Int. Cl.: B65D 51/26, B65D 51/30

(54) **Verschluss mit Abstützeinrichtung**
Closure with a supporting device
Fermeture avec un dispositif de support

(30) Priorität: 05.01.2006 DE 102006000921
(43) Veröffentlichungstag der Anmeldung: 11.07.2007
(73) Patentinhaber: Kunststoffwerk Kutterer GmbH & Co. KG, 76189 Karlsruhe (DE)
(72) Erfinder: Schorner, Horst, 75203 Königsbach-Stein (DE)
(74) Vertreter: Wallinger, Michael

(56) Entgegenhaltungen:
- EP-A- 1 394 063
- EP-A1- 1 352 844
- EP-A2- 0 062 528
- BE-A- 517 389
- DE-B- 1 149 660
- US-A- 2 767 864
- US-A- 3 768 636

## Beschreibung

Die Erfindung betrifft einen Verschluss für ein Behältnis der eine Abstützeinrichtung für das Füllgut aufweist.

Behältnisse, der hier in Rede stehenden Art sind insbesondere zylindrische Behältnisse aus Kunststoff oder Glas, wie sie z.B. als Tablettenröhrchen verwendet werden. Die Erfindung wird deshalb am Beispiel solcher Behältnisse beschrieben. Die Beschreibung ist aber insoweit nicht als einschränkend zu verstehen, die Erfindung kann auch für beliebige andere Behältnisse, z.B. auch mit nicht-zylindrischen Querschnitten Verwendung finden.

Derartige Verschlüsse sind im Stand der Technik hinlänglich bekannt und werden in großer Verbreitung z.B. zum Verschließen von Behältnissen mit Vitamin- oder Nahrungsergänzungsmitteltabletten und pharmazeutischen Produkten eingesetzt, deren Bruchempfindlichkeit Abstützeinrichtungen am Behältnis bzw. am Verschluss erfordern, welche die Auslieferung eines unbeschädigten Produkts an den Verbraucher sicherstellen. Solche Abstützeinrichtungen richtungen nach dem Stand der Technik sehen in der Regel die Verwendung von elastischen Elementen vor, die im Auslieferungszustand des verschlossenen Behältnisses zwischen Verschlusskappe und Füllgut eingespannt sind und nach Art einer Feder eine Kraft auf das Füllgut ausüben, die eine von außen bewirkte Erschütterung des Füllguts dämpfen und somit dessen Beschädigung verhindern sollen.

Die DE 199 36 808 C2 offenbart ein solches elastisches Element in der Form eines Faltenbalgs, der zwischen Verschlusskappe und Füllgut Abschnitte vorsieht, die sich beim Verformen des elastischen Elements radial aufweiten und unter Ausbildung einer elastischen Spannung axial zusammenschieben.

Ein solcher Niederhalter in der Art eines Faltenbalgs wird auch von der DE - GM 79 29 377 U1 beschrieben. Nachteile einer solchen Konstruktion sind die vergleichsweise hohen Material- und Herstellungskosten. Eine zudem nachteilige Eigenschaft der Faltenbalgkonstruktion ist die Inanspruchnahme eines vergleichsweise großen Volumens innerhalb des Behältnisses zum ausschließlichen Zweck der Ausbildung einer Abstützfunktion. Zunächst resultiert die Belegung eines solchen großen Volumens in einem vergleichsweise höheren Materialbedarf und damit in einem höheren Kostenaufwand. Zudem steht durch das von dem elastischen Element belegte Behältnisvolumen weniger Raum für Zusatzeinrichtungen, wie z.B. eine Trockenzelle zur Einbringung von Trockenmittel in das Behältnis zur Verfügung.

Die europäische Patentanmeldung EP 0 062 528 beschreibt einen Zwischenraumfüllkörper der für das Einsetzen in einen gefüllten Behälter bestimmt ist. Dieser Zwischenraumfüllkörper wird zwischen den Deckel des Behälters und das aufgenommene Füllgut eingesetzt, um eine ungewollte Bewegung des Füllguts zu minimieren. Dazu weist der Zwischenraumfüllkörper zahlreiche gekrümmte elastische Abstandsarme auf. Im verformten Zustand üben diese Abstandsarme eine elastische Rückstellkraft auf das Füllgut aus Es wird beansprucht, dass die Abstandsarme sich im verformten Zustand gegen die Innenwandung des Behälters abstützen.

Die europäische Patentanmeldung EP 1 394 063 A1 beschreibt einen Behälter zur Aufnahme von Platten mit empfindlicher Oberfläche. Der beschriebene Behälter ist im Wesentlichen quaderförmig, wobei eine der Stirnflächen als verschließbarer Deckel ausgebildet ist. Im Inneren des Behälters sind Führungsnuten für die aufzunehmenden Platten angebracht. Der Deckel weist an seiner Unterseite, die dem Füllgut in verschlossenem Zustand zugewandt ist, eine flexible gekrümmte Zunge auf. Wenn der Behälter mit Platten gefüllt und der Deckel geschlossen ist, ist die flexible gekrümmte Zunge verformt. In diesem Zustand stützt diese Zunge die enthaltenen Platten durch eine elastische Rückstellkraft ab.

Eine andere Art der Konstruktion einer Abstützeinrichtung, die weit verbreitet z.B. bei Stopfenverschlüssen für Vitamin- und Nahrungsergänzungsmitteltablettenröhrchen zum Einsatz kommt und z.B. in der DE - GM 83 37 183.4 U1 sowie der DE 196 33 495 A1 vorgeschlagen wird, sieht ein Niederhalten des Behälterfüllguts über elastisch verformbare Spiralarme vor. Verankert an der Innenseite der Verschlusskappe, windet sich eine Anzahl Spiralarme gleichmäßig verteilt bis zu einer bestimmten Abstütztiefe, in der in der Regel ein ringförmiger Niederhalter befestigt ist. Vorteil einer solchen Konstruktion ist, dass das innere Volumen für Zusatzfunktionen zur Verfügung steht, wie z.B. den Einsatz einer Trockenzelle zum Einbringen eines Trockenmittels in das Behälterinnere. Nachteilig ist zudem der hohe Materialaufwand bei der Verwendung von mehreren Spiralarmen und eines ringförmigen Niederhalters, was zu vergleichsweise hohen Materialkosten führt.

Der vorliegenden Erfindung liegt die Aufgabe zugrunde, einen Verschluss mit einer Abstützeinrichtung zu schaffen, der die oben genannten Nachteile des Standes der Technik beseitigt und insbesondere ein hohes Maß an Bedienkomfort und Inhaltsschutz bietet.

Diese Aufgabe wird erfindungsgemäß durch den Gegenstand des Anspruchs 1 gelöst. Zu bevorzugende Weiterbildungen der Erfindung sind Gegenstand der Unteransprüche.

Der erfindungsgemäße Verschluss löst die gestellte Aufgabe dadurch, dass er für das Niederhalten des Füllgut eines Behältnisses mit einer Behältnismittelachse eine Abstützeinrichtung mit einem elastisch verformbaren Abstützelement vorsieht, das aus einer ersten Position im unverformten Zustand in eine zweite Position im verformten Zustand des Abstützelements überführbar ist, wobei das Abstützelement einen Kontaktbereich aufweist, der in der zweiten Position eine stützende Kraft auf das Füllgut überträgt, und wobei in dieser zweiten Position dieser Kontaktbereich des Abstützelements näher an der Behältnismittelachse angeordnet ist als in dieser ersten Position. Dabei wird als erste Position diejenige Position des Abstützelements bezeichnet, in der es, z.B. beim ersten Einsetzens des Verschlusses in das vollständig befüllte Behältnis, noch unverformt ist.

Im unverformten Zustand ist das Abstützelement vorzugsweise geometrisch so orientiert, dass es einen gedachten geometrischen Körper, insbesondere einen Zylinder, zumindest teilweise umgibt, wobei die Zylinderachse vorzugsweise lotsenkrecht zur Verschlussoberseite angeordnet ist.

Im Schließzustand des Behältnisses fällt die Zylinderachse bevorzugt mit der Behältnismittelachse zusammen.

Das Abstützelement ist vorteilhafterweise aus einer oder mehreren elastisch verformbaren Streben aufgebaut, die mit der Innenseite des Verschlussoberteils verbunden sind. Dabei ist es möglich, dass die Streben miteinander verbunden sind.

Um einen geringen Materialbedarf zu erreichen, wird vorzugsweise eine kleine Anzahl von Streben verwendet, die zudem vorzugsweise eine geringe Materialdicke aufweisen.

Ausserdem ist vorzugsweise vorgesehen, durch eine richtungsabhängig veränderliche Materialdicke und durch die relative Stellung der Streben zueinander eine Richtungsabhängigkeit und Gesamtstärke der elastischen Deformierbarkeit des Abstützelements festzulegen. Besonders bevorzugt werden im wesentlichen bandförmige Streben verwendet, deren Richtung maximaler Deformierbarkeit im wesentlichen senkrecht zur Bandfläche ist, wobei diese im unverformten Zustand vorzugsweise im wesentlichen parallel zur Fläche des gedachten Körpers, insbesondere des Zylinders angeordnet ist.

Dabei können die Streben im Querschnitt einen konstanten oder entlang der Strebe veränderlichen Außenumquerschnitt aufweisen, der eine Form haben kann, die aus einer Gruppe von Formen ausgewählt ist, die ein Dreieck, ein Viereck, ein Fünfeck, ein Sechseck oder ein N-Eck mit beliebiger Zahl von N aufweist, wobei diese Formengruppe auch eine elliptische, ovale oder sonst wie mit einer gekrümmten Außenlinie gebildete Struktur aufweisen kann. Insbesondere für den Kontaktbereich des Abstützelements ist vorzugsweise ein Querschnitt der Strebe mit gekrümmtem Außenumquerschnitt vorgesehen, um z.B. ein Verkanten des Abstützelements im Kontakt mit dem Füllgut zu verhindern.

In einer bevorzugten Ausführungsform des Verschlusses weist das Abstützelement im wesentlichen zwei Streben auf, die als Hauptstützelement und als Hilfsstützelement bezeichnet werden.

Das Hauptstützelement ist im wesentlichen als Ringschlaufe ausgebildet, die in einem ersten Verbindungsbereich vorzugsweise einstückig an die Innenseite des Verschlussoberteils angeformt ist und von dort aus einer Ebene parallel des Verschlussoberteils hervorsteht. Das so hervorstehende Hauptstützelement wird dabei von dem Hilfsstützelement abgestützt, das im wesentlichen als eine zweiarmige Teilringschlaufe ausgebildet ist, die im Bereich eines zweiten Verbindungsbereiches in der Ebene des ersten Verbindungsbereiches einstückig an die Innenseite des Verschlussoberteils angeformt ist und deren von dort hervorstehenden Arme jeweils stützend an eine Seite der Ringschlaufe des Hauptstützelements integral angeformt sind. Hierbei liegt der zweite Verbindungsbereich vorzugsweise in der Position des an der Achse des gedachten Zylinders gespiegelten ersten Verbindungsbereiches und im unverformten Zustand des Abstützelements vorzugsweise lotsenkrecht über dem Kontaktbereich der Ringschlaufe des Hauptstützelements.

Die Deformierbarkeit des Abstützelements in der Richtung der Zylinderachse wird zumindest zu einem Teil von der Deformierbarkeit der Ringschlaufe in der Ebene der von ihr aufgespannten Fläche bestimmt. Zudem weist die Deformierbarkeit im Kontaktbereich des Abstützelements eine in Richtung der Zylinderachse zeigende Komponente auf. Diese Vorzugsdeformationsrichtungen werden durch die Lage des Hilfsstützelements unterstützt, das eine Deformation der Ringschlaufe in eine Richtung parallel zur Zylinderachse erschwert und ihre Deformation in der Ringschlaufenebene und senkrecht zur Zylinderachse erlaubt. Wirkt nun eine Kraft, z.B. durch das Anpressen auf die Fläche einer Tablette, parallel zur Zylinderachse auf den Kontaktbereich der Ringschlaufe, wird diese ausgehend vom Kontaktbereich in Richtung zur Zylinderachse in der Ringschlaufenebene deformiert. Im Beispiel der Tablettenfläche gleitet der Kontaktbereich dabei in Richtung Zylinderachse, wobei ab einem bestimmten Punkt die Bandfläche in einen Winkel zur Zylinderachse gerät, der ein Weggleiten des Kontaktbereiches bzw. des Kontaktbereiches in Richtung der Zylinderachse verstärkt. In der Schließposition des Auslieferungszustandes des Verschlusses für ein Behältnis befindet sich das Abstützelement vorzugsweise in einer Position, in welcher der Kontaktbereich im wesentlichen auf oder zumindest nahe der Zylinderachse liegt.

Es ist vorzugsweise vorgesehen, dass das Abstützelement über ein zum Verschlussoberteil im wesentlichen parallel angeordnetes Abstandselement mit der Innenfläche der Verschlussoberteilstirnwand integral verbunden sein kann. Dieses Abstandselement weist vorzugsweise einen Hohlbereich auf, insbesondere kann das Abstandselement im wesentlichen als Hohlzylinder ausgebildet sein.

Der Hohlbereich kann insbesondere zur Befestigung einer Zusatzeinrichtung nutzbar sein. Hierbei sind vorzugsweise Rastmittel an der Innenwandung des Abstandselements vorgesehen, durch die die Zusatzeinrichtung form-und/oder kraftschlüssig mit dem Abstandselement und somit mit dem Verschlussoberteil verbunden werden kann. Insbesondere können die Rastmittel an der Innenwandung des Abstandselements als horizontal umlaufende ringförmige Umfangsrippe und in einer Anzahl in einem Abstand parallel zur Zylinderachse verlaufender Rippen ausgebildet sein. Zudem kann insbesondere die horizontale Umfangsrippe als Vorsprung an der Innenwandung am verschlussabgewandten Ende des Abstandselements ausgebildet sein.

Die Zusatzeinrichtung kann insbesondere eine Trockenzelle sein, die ein hygroskopisch wirkendes Trockenmittel enthält, das z.B. im Auslieferungszustand eines mit dem erfindungsgemäßen Verschluss verschlossenen Behältnisses einer Wasseranreicherung des Füllguts entgegenwirken kann. Insbesondere sind die Rastmittel des Abstandselements derart gestaltet, dass in seinem Hohlbereich solche Trockenzellen zum Einrasten gebracht werden können, die bereits am Markt erhältlich sind, z.B. Standard-Trockenzellen, und die entsprechend geeignete Rastmittel aufweisen.

Ferner ist vorzugsweise vorgesehen, dass der Verschluss nach Art eines Stopfenverschlusses ausgeführt ist, wobei auch andere Verschlussarten vorgesehen sein können, z.B. Schraub oder Bajonettverschlüsse. Der in der Ausführung bevorzugte Stopfenverschluss weist eine in der Schließposition des Behältnisses konzentrisch zur Behältnisinnenwandung umlaufende Stopfenwand auf, die von der Innenfläche der Verschlussoberteilstirnwand hervorsteht und zwischen Abstandselement bzw. Abstützelement und dem äußeren Rand des Verschlussoberteils angeordnet ist. Durch das kraftschlüssige Eingreifen der Stopfenwand in die Auslassöffnung kann das Behältnis vorzugsweise derart abdichtend verschlossen werden, dass unter normalen Anwendungsbedingungen das Eindringen von Wasserdampf, Gasen oder Flüssigkeiten in das Behältnis weitgehend verhindert wird.

Die Auslassöffnung des Behältnisses weist vorzugsweise eine gekrümmte Innenlinie auf, die bevorzugt ellipsoid und noch bevorzugter kreisförmig sein kann. Das Behältnis weist vorzugsweise eine gewölbte Wandung auf und kann insbesondere im wesentlichen hohlzylindrisch ausgebildet sein.

In einer weiteren bevorzugten Ausführungsform weist der Verschluss ein Verschlussunterteil auf, das als im wesentlichen ringförmige Behältnisschulter ausgebildet sein kann, wobei das Verschlussunterteil vorzugsweise konzentrisch die Auslassöffnung des Behältnisses umfasst. An der Innenseite des Verschlussunterteils sind bevorzugt Rastmittel vorgesehen, mittels derer es form- und/oder kraftschlüssig mit solchen Behältnissen verbunden werden kann, die komplementäre Rastmittel aufweisen. Insbesondere können diese Rastmittel am Verschlussunterteil in Form einer Umfangsnut und im Bereich der Auslassöffnung um die Außenwandung des Behältnisses in Form einer Umfangsrippe vorgesehen sein.

Ferner ist vorzugsweise vorgesehen, dass der Verschluss an seinem Verschlussoberteil und am Verschlussunterteil Mittel zur Ausbildung einer Originalitätssicherung aufweist. Diese Mittel können insbesondere so ausgebildet sein, dass dem Verschlussoberteil eine radial nach außen weisende Zunge zum Eingriff in ein Fenster integral angeformt ist, wobei das Fenster durch die Öffnung zwischen einem konzentrisch um die Außenseite des Verschlussunterteils angeordneten und mit diesem durch Verbindungsstege verbundenen Abrissringsegment sowie den Verbindungsstegen gebildet wird. Dabei sind die Verbindungsstege als Sollbruchstelle ausgebildet, die bei der Überführung des Verschlusses vom Originalzustand in den Gebrauchszustand unter Ablösung des Abrissringsegments vom Verschlussunterteil zerbrechen.

Vorteilhafterweise kann die vom Verschlussoberteil nach außen weisende Zunge im Schließzustand des Verschlusses als Öffnungshilfe verwendet werden.

Ferner ist vorgesehen, dass vorzugsweise mehrere solcher Zungen und Fenster, die konzentrisch um das Verschlussoberteil bzw. das Verschlussunterteil angeordnet sind, zur Ausbildung einer Originalitätssicherung vorgesehen sind, wobei die Zungen jeweils vorzugsweise als Öffnungshilfe verwendbar sind.

In einer besonders bevorzugten Ausführungsform ist der Verschluss nach Art eines Klappverschlusses ausgeführt, in dem das Verschlussoberteil mit dem Verschlussunterteil über ein Scharnier schwenkbar verbunden ist.

Insbesondere für die besonders bevorzugte Ausführungsform des erfindungsgemäßen Verschlusses als Klappverschluss erweist sich die erfindungsgemäße technische Lehre von Vorteil, dass der Abstützbereich des Abstützelements erst in seiner zweiten Position in Richtung der Zylinderachse verlagert wird. Indem dieser achsnahe Bereich in der ersten Position im wesentlichen zugänglich bleibt, steht mehr Raum für das Einschwenken des Verschlusses mit seiner Abstützeinrichtung in die Auslassöffnung des Behältnisses zur Verfügung. Dabei ist das Abstützelement mit der Seite des Kontaktbereichs, also des am weitesten aus der Ebene des Verschlussoberteils hervorstehenden Bereiches, vorzugsweise nahe dem Scharnier und damit nahe der Auslassöffnung angeordnet, so dass für das Einschwenken des Kontaktbereiches in die Auslassöffnung ein Großteil der Auslassöffnungsbreite in Höhe des Scharniers verwendet werden kann. Durch diese Anordnung ergibt sich eine vorteilhafte Maximierung der Abstütztiefe der Abstützeinrichtung, d.h., ein maximal möglicher Abstand des Kontaktbereiches von der Innenfläche der Verschlussoberseite.

Das Scharnier eines solchen Klappverschlusses ist vorzugsweise als Filmscharnier ausgebildet, d.h., als ein Verbindungssteg mit geringer Materialdicke, der die beiden Verschlussteile verbindet. Dieser Verbindungssteg ist vorzugsweise elastisch verformbar, so dass bei verformtem Verbindungssteg eine Rückstellkraft existiert, die das Verschlussoberteil relativ zum Verschlussunterteil in seine Ausgangsstellung zurückbewegen kann, welche z.B. die Position des vollständig geöffneten Verschlusses sein kann.

Die vorliegende technische Lösung für einen Verschluss mit einer Abstützeinrichtung sieht eine flexibel einsetzbare und material- und kostensparende Konstruktion vor. Ebenfalls kostengünstig wirkt sich aus, dass die Bestandteile des Verschlusses insbesondere aber nicht ausschließlich einstückig, aus thermoplastischen Kunststoff, Beispiel Polyethylen oder Polypropylen, im bekannten Spritzgussverfahren gefertigt werden können.

Weitere Vorteile und Merkmale der vorliegenden Erfindung ergeben sich aus der nachfolgenden Beschreibung des Ausführungsbeispiels im Zusammenhang mit den Figuren.
Figur 1 zeigt das Ausführungsbeispiel des erfindungsgemäßen Verschlusses im geöffneten Zustand des Verschlusses an einem Behältnis, das als hohlzylindrisches Tablettenröhrchen ausgeführt ist.
Figur 2 zeigt das Ausführungsbeispiel des erfindungsgemäßen Verschlusses in der ersten Position des Abstützelements an einem Behältnis, das als hohlzylindrisches Tablettenröhrchen ausgeführt ist.
Figur 3 zeigt das Ausführungsbeispiel des erfindungsgemäßen Verschlusses mit der zweiten Position des Abstützelements an einem Behältnis, das als hohlzylindrisches Tablettenröhrchen ausgeführt ist.
Figur 4 zeigt die perspektivische Darstellung des Ausführungsbeispiels des erfindungsgemäßen Verschlusses im geöffneten Zustand.

Gleiche Bezugszeichen in den Figuren bezeichnen gleiche bzw. ähnliche Teile.

Die Figuren 1 bis 4 zeigen das Ausführungsbeispiel eines erfindungsgemäßen Verschlusses mit einer Abstützeinrichtung in der bevorzugten Ausführungsform des Klappverschlusses.

Fig. 1 zeigt das Ausführungsbeispiel des erfindungsgemäßen Verschlusses in seiner besonders bevorzugten Ausführungsform als Klappverschluss, mit einer Stopfendichtung des Verschlusses und einem Originalitätssicherungssystem.

Der erfindungsgemäße Verschluss 1, bestehend aus einem Verschlussoberteil 2 mit einem im wesentlichen kreisförmigen Außenquerschnitt und einem Verschlussunterteil 3, ist mittels des Verschlussunterteils 3 in Höhe der kreisförmigen Auslassöffnung 4 mit dem Behältnis 5 verbunden. Dabei weist das Verschlussoberteil ein Abstützelement 6 auf, das über ein Abstandselement 7 mit der Innenseite 8 der Stirnseite 9 des Verschlussoberteils verbunden ist.

Im Ausführungsbeispiel ist die Stirnseite trichterförmig leicht in Richtung des Abstützelements gewölbt. Das Abstützelement umgibt im Ausführungsbeispiel teilweise einen gedachten Zylinder 10 mit einer Zylinderachse 11, die lotsenkrecht auf der Innenseite 8 in der Mitte des Verschlussoberteils steht.

Das erfindungsgemäße Abstützelement 6 ist vorzugsweise eine Konstruktion aus Streben mit geringer Materialdicke, die miteinander verbunden sein können, wobei im Ausführungsbeispiel der Figuren im wesentlichen zwei Streben vorgesehen sind, die als Hauptstützelement 12 und als Hilfsstützelement 13 bezeichnet werden.

Wie insbesondere in der perspektivischen Darstellung in Fig. 4 zu erkennen ist, ist im Ausführungsbeispiel das Hauptstützelement 12 als im wesentlichen bandförmige Ringschlaufe ausgeführt, die integral an das Abstandselement 7 angeformt ist und auf zwei gegenüberliegenden Seiten des Abstandselements, ausgehend von jeweils einem ersten Verbindungsbereich 14 in einem Winkel 16 aus einer Ebene 15 hervorsteht, die parallel zur Verschlussoberseite liegt. Die so hervorstehende Schlaufe des Hauptstützelements 12 wird von einer im wesentlichen bandförmigen zweiarmigen Teilringschlaufe, dem Hilfsstützelement 13 gestützt, das ausgehend von einem zweiten Verbindungsbereich 17 auf beiden Seiten des Abstandselements einstückig mit diesem und am oberen Ende der Schlaufenarme jeweils mit der Ringschlaufe des Hauptstützelements verbunden ist. Sowohl die Ringschlaufe des Hauptstützelements, als auch die Teilringschlaufe des Hilfsstützelements können Bereiche verschiedener Materialdicke aufweisen. Durch diese Bereiche unterschiedlicher Materialdicke wird die Deformierbarkeit bzw. die Steifigkeit des Abstützelements erfindungsgemäß beeinflusst.

Das Abstandselement 7 weist vorzugsweise Rastmittel auf, die im Ausführungsbeispiel in Form von Rippen 20, die in Richtung parallel zur Zylinderachse 11 mit einem Abstand zueinander angeordnet sind, sowie eine konzentrisch die Innenseite des verschlussoberteilabgewandten Endes des Abstandselements 7 umlaufende Umfangsrippe 21 aufweisen. Mit dem im Ausführungsbeispiel als Hohlzylinder ausgeführten Abstandselement kann eine Form und/oder kraftschlüssige Verbindung mit einer Zusatzeinrichtung, insbesondere einer Trockenzelle, gebildet werden. Eine solche Trockenzelle dient im Originalzustand des Behältnisses dem Schutz des Füllguts vor Wassereinlagerung.

Das Verschlussoberteil 2 des erfindungsgemäßen Verschlusses weist im Ausführungsbeispiel zudem eine Stopfenwand 22 auf, die zur Ausbildung eines stopfenartigen Verschlusses an der Innenseite 8 der Verschlussoberseite im wesentlichen hohlzylinderförmig ausgebildet ist, und die an ihrer, dem Verschlussoberteil abgewandten Seite, eine Abschrägung 23 aufweist, die das Eingreifen des Stopfenwand in die Auslassöffnung 4 des Behälters 5 erleichtert. Durch das Eingreifen der Stopfenwand in die Auslassöffnung wird im verschlossenen Zustand das Behältnis derart abgedichtet, dass es gegen den Eintritt von z.B. Wasserdampf, Gasen oder Flüssigkeiten geschützt ist.

Das Verschlussoberteil weist zudem einen Stufenbereich 37 auf, durch den die Stirnseite 9 des Verschlussoberteils gegenüber der Auflageebene 38 versetzt ist.

Das Verschlussoberteil 2 ist über ein Scharnier mit dem Verschlussunterteil 3 verbunden, wobei im Ausführungsbeispiel das Scharnier als Filmscharnier 25 ausgeführt ist, das durch einen Verbindungssteg mit einer geringen Dicke des elastischen Fertigungsmaterials gebildet wird. Im Ausführungsbeispiel wird dieser Verbindungssteg bei Schließen des Verschlusses elastisch verformt, so dass auf ihn eine Rückstellkraft wirkt, die beim Öffnen des Behälters ein Rückführen des Verschlussoberteils in die Ausgangsstellung von Fig. 1 bewirkt oder zumindest unterstützt.

Das Verschlussunterteil 3 des erfindungsgemäßen Verschlusses mit einem im wesentlichen kreisförmigen Außenquerschnitt weist eine konzentrisch an der Innenseite des Verschlussunterteils umlaufende Umfangsnut 26 auf, die an der Innenfläche des Verschlussunterteils durch die an der Innenfläche konzentrisch umlaufenden Hervorstehungen 27 und 28 gebildet wird. Im Ausführungsbeispiel weist das Behältnis an seinem oberen Rand eine Umfangsrippe 29 auf, mittels derer das Verschlussunterteil, und damit der gesamte Verschluss, in einer form- und kraftschlüssigen Verbindung mit dem Behältnis verbunden werden kann. Zudem weist das Verschlussunterteil an seiner Innenfläche am oberen Rand einen Vorsprung 30 auf, mittels derer das Verschlussunterteil auf dem oberen Rand des Behältnisses aufliegen kann und das an seiner oberen Seite die Auflagefläche 38 definiert.

Im Ausführungsbeispiel ist zudem eine Einrichtung zur Originalitätssicherung des erfindungsgemäßen Verschlusses vorgesehen. Dazu ist an der Außenseite des Verschlussunterteils in einer Position, die in etwa der Position der an der Behältnismittelachse 35 gespiegelten Position des Filmscharniers 25 entspricht, ein Fenster 32 ausgebildet, das durch die Öffnung zwischen einem konzentrisch um die Außenseite des Verschlussunterteils 3 angeordneten und mit diesem durch Verbindungsstege 36 verbundenen Abrissringsegment 31 gebildet wird. Im verschlossenen Originalzustand des Behältnisses ist dieses versiegelt, indem die Zunge 34 an der Außenseite des Verschlussoberteils 2 in das Fenster 32 eingreift und indem der Verschluss in diesem Originalzustand nur durch Brechen der als Sollbruchstellen ausgebildeten Verbindungsstege geöffnet werden kann. Die Zunge 34, die im geschlossenen Zustand aus der Außenseite des Verschlusses hervorsteht, kann zudem als Öffnungshilfe verwendet werden, indem sie einen Ansatzpunkt zum Untergreifen des Verschlussoberteils im geschlossenen Zustand bietet und als kraftverstärkender Hebel beim Öffnen dient.

Im Ausführungsbeispiel besteht dieses Originalitätssicherungssystem aus jeweils einem Fenster und einer Zunge. Es ist jedoch möglich, dass mehrere Fenster und Zungen zur Ausbildung des Originalitätssicherungssystems ausgebildet werden.

Anhand von Fig. 2 wird im Ausführungsbeispiel mit dem als Klappverschluss ausgeführten erfindungsgemäßen Verschluss die erste Position des Abstützelements veranschaulicht. Das Abstützelement weist einen Kontaktbereich 40 auf, der im unverformtem Zustand des Abstützelements den Punkt maximalen Abstands der Abstützeinrichtung lotsenkrecht zur Auflageebene 38 definiert und damit die maximale Abstütztiefe der Abstützeinrichtung festlegt. In dieser ersten Position des Abstützelements trifft im Ausführungsbeispiel der Kontaktbereich 40 auf die obere Fläche 41 eines Tablettenstapels.

Im weiteren Verlauf des Schließvorgangs des Behältnisses wird die Ringschlaufe 12 durch die Anpresskraft des Tablettenstapels zumindest teilweise in Richtung der Zylinderachse 11 deformiert, so dass zumindest teilweise eine Verlagerung bzw. ein Gleiten des Kontaktbereichs 40 in Richtung der Behältnisachse 35 stattfindet. In vollkommen geschlossenem Zustand des Behältnisses, z.B. im Originalzustand, befindet sich der Kontaktbereich 40 im Ausführungsbeispiel nahe der Behältnismittelachse 35. Das Hauptstützelement 12 des Abstützelements 6 ist in dieser zweiten Position des Abstützelements maximal deformiert und in Richtung der Behältnismittelachse 35 bzw. der Zylinderachse 11 ausgelenkt. Dies ist anhand von Fig. 3 gezeigt.

Fig. 4 zeigt die perspektivische Darstellung des Ausführungsbeispiels des erfindungsgemäßen Verschlusses gemäß der Ausführungsform als Klappverschluss in geöffnetem Zustand des Verschlusses, also wie in Figur 1. Anhand der Fig. 4 wird die Ringschlaufe des Hauptstützelements 12 sowie dessen Bandförmigkeit veranschaulicht. Zudem ist an der Verschlussaußenseite des Verschlussunterteils 3 deutlich das Abrissringsegment 31 zu erkennen, das über Verbindungsstege 36 mit dem Verschlussunterteil verbunden ist und mit den Verbindungsstegen ein Fenster 32 zum Eingriff der Zunge 34 bildet, wobei dieses Fenster und diese Zunge zumindest einen Teil der Einrichtung zur Originalitätssicherung bilden.

## Patentansprüche

1. Verschluss (1) für ein Behältnis (5) mit einer Behältnismittelachse (35) und einem Verschlussoberteil (2), das eine Abstützeinrichtung für das Füllgut aufweist, wobei die Abstützeinrichtung ein elastisch verformbares Abstützelement (6) aufweist, das aus einer ersten Position im unverformten Zustand in eine zweite Position im verformten Zustand des Abstützelements (6) überführbar ist, und einen Kontaktbereich (40) aufweist, der in der zweiten Position eine stützende Kraft auf das Füllgut überträgt, wobei in der zweiten Position der Kontaktbereich (40) des Abstützelements (6) näher an der Behältnismittelachse (35) angeordnet ist als in dieser ersten Position.
**dadurch gekennzeichnet, dass**
das Abstützelement (6) eine elastisch verformbare Strebe (12) aufweist die mit der Innenseite (8) des Verschlussoberteils (2) verbunden ist und die im Wesentlichen als Ringschlaufe ausgebildet ist.

2. Verschluss (1) nach Anspruch 1, **dadurch gekennzeichnet, dass** das Abstützelement (6) im unverformten Zustand einen gedachten Zylinder (10) teilweise umgibt, dessen Zylinderachse (11) lotsenkrecht zur Verschlussoberseite (9) angeordnet ist.

3. Verschluss (1) nach einem der Ansprüche 1 oder 2, **dadurch gekennzeichnet, dass** im Schließzustand des Behältnisses die Zylinderachse (11) mit der Behältnismittelachse (35) zusammenfällt.

4. Verschluss (1) nach einem der Ansprüche 1 bis 3, **dadurch gekennzeichnet, dass** das Abstützelement (6) aus einer Anzahl von elastischen Streben gebildet wird.

5. Verschluss (1) nach einem der Ansprüche 1 bis 4, **dadurch gekennzeichnet, dass** die Streben einen Querschnitt aufweisen, der eine Form haben kann, die aus einer Gruppe von Formen ausgewählt ist, die ein Dreieck, ein Viereck, ein Fünfeck, ein Sechseck oder ein N-Eck mit beliebiger Zahl von N aufweist, wobei diese Formengruppe auch eine elliptische, ovale oder sonst wie mit einer gekrümmten Außenlinie gebildete Struktur aufweisen kann.

6. Verschluss (1) nach einem der Ansprüche 1, bis 5, **dadurch gekennzeichnet, dass** die Streben des Abstützelements (6) bandförmig sind, wobei die Bandfläche im unverformten Zustand des Abstützelements (6) im wesentlichen an der Außenfläche des gedachten Zylinders (10) anliegt.

7. Verschluss (1) nach einem der Ansprüche 1 bis 6, **dadurch gekennzeichnet, dass** das Abstützelement (6) ein Hauptstützelement (12) und ein Hilfsstützelement (13) aufweist.

8. Verschluss (1) nach Anspruch 7, **dadurch gekennzeichnet, dass** das Hauptstützelement (12) im wesentlichen als Ringschlaufe ausgebildet ist, die im Bereich eines ersten Verbindungsbereiches (14) integral an das Verschlussoberteil (2) angeformt ist und von dort aus einer Ebene (15) parallel der Verschlussoberteils-Stirnwand hervorsteht und dass das Hilfsstützelement (13) im wesentlichen als eine zweiarmige Teilringschlaufe ausgebildet ist, die im Bereich eines zweiten Verbindungsbereiches (17) in der Ebene (15) des ersten Verbindungsbereiches (14) integral an das Verschlussoberteil (2) angeformt ist und deren von dort hervorstehende Arme jeweils stützend an eine Seite der Ringschlaufe des Hauptstützelements (12) integral angeformt sind.

9. Verschluss (1) nach einem der Ansprüche 1 bis 8, **dadurch gekennzeichnet, dass** das Abstützelement (6) über ein zur Zylinderachse (11) im wesentlichen senkrecht angeordnetes Abstandselement (7) mit der Innenfläche (8) der Verschlussoberteil-Stirnwand (9) integral verbunden ist.

10. Verschluss (1) nach einem der Ansprüche 1 bis 9, **dadurch gekennzeichnet, dass** das Abstandselement (7) einen im wesentlichen hohlzylindrischen Bereich und Rastmittel an dessen Innenwandung aufweist, durch die eine Zusatzeinrichtung in diesem hohlzylindrischen Bereich form-und/oder kraftschlüssig mit dem Abstandselement (7) verbindbar ist.

11. Verschluss (1) nach Anspruch 10, **dadurch gekennzeichnet, dass** die Rastmittel an der Innenwandung des Abstandselements (7) als eine Anzahl vertikal verlaufender Rippen (20) und eine horizontal umlaufende ringförmige Umfangsrippe (21) an seinem dem Verschlussoberteil (2) abgewandten Ende ausgebildet sind.

12. Verschluss (1) nach einem der Ansprüche 10 bis 11, **dadurch gekennzeichnet, dass** die Zusatzeinrichtung eine Trockenzelle zur Aufnahme eines Trockenmittels ist, die mittels komplementärer Rastmittel in einer form- und/oder kraftschlüssigen Verbindung mit den Rastmitteln des Abstandselementes (7) einrastend verbindbar ist.

13. Verschluss (1) nach einem der Ansprüche 1 bis 12, **dadurch gekennzeichnet, dass** eine Stopfenwand (22) um das Abstandselement (7) herum angeordnet von der Innenfläche (8) der Verschlussoberteil-Stirnwand (9) hervorsteht, wobei die Stopfenwand (22) einen Außenquerschnitt in der Form aufweist, dass das Behältnis (5) durch das kraftschlüssige Eingreifen der Stopfenwand (22) in die Behältnis-Innenwandung abdichtend verschließbar ist.

14. Verschluss (1) nach einem der Ansprüche 1 bis 13, **dadurch gekennzeichnet, dass** das Behältnis (5) eine gewölbte Wandung aufweist und insbesondere im wesentlichen hohlzylindrisch ausgebildet ist.

15. Verschluss (1) nach einem der Ansprüche 1 bis 14, **dadurch gekennzeichnet, dass** ein Verschlussunterteil (3) vorgesehen ist, das konzentrisch die Auslassöffnung (4) des Behältnisses umfasst, wobei Rastmittel in Form einer Umfangsnut (26) an der Innenwandung des Verschlussunterteils und einer Umfangsrippe (29) an der Aussenwandung des Behältnisses vorgesehen sind, durch die das Verschlussunterteil (3) form-und/oder kraftschlüssig mit dem Behältnis (5) verbindbar ist.

16. Verschluss (1) nach einem der Ansprüche 1 bis 15, **dadurch gekennzeichnet, dass** an dem Verschlussoberteil (2) und dem Verschlussunterteil (3) Mittel zur Ausbildung einer Originalitätssicherung vorgesehen sind.

17. Verschluss (1) nach einem der Ansprüche 1 bis 16, **dadurch gekennzeichnet, dass** dem Verschlussoberteil (2) eine radial nach außen weisende Zunge (34) zum Eingriff in ein Fenster (32) integral angeformt ist, das durch die Öffnung zwischen einem konzentrisch um die Außenseite des Verschlussunterteils (3) angeordneten und mit diesem durch Verbindungsstege (36) verbundenen Abrissringsegment (31) sowie diesen Verbindungsstegen (36) zum Verschlussunterteil (3) gebildet wird, wobei die Verbindungsstege (36) als Sollbruchstelle ausgebildet sind, die bei der Überführung des Verschlusses vom Originalzustand in den Gebrauchszustand unter Ablösung des Abrissringsegments (31) vom Verschlussunterteil (3) brechen.

18. Verschluss (1) nach Anspruch 17, **dadurch gekennzeichnet, dass** die vom Verschlussoberteil (2) nach außen weisende Zunge (34) im Schließzustand des Behältnisses als Öffnungshilfe verwendbar ist.

19. Verschluss (1) nach einem der Ansprüche 1 bis 18, **dadurch gekennzeichnet, dass** zur Ausbildung einer Originalitätssicherung eine Anzahl Zungen (34) und Fenster (32) gemäß der Ansprüche 16 und 17 vorgesehen sind, die konzentrisch um den Verschluss (1) angeordnet sind.

20. Verschluss (1) nach einem der Ansprüche 1 bis 19, **dadurch gekennzeichnet, dass** das Verschlussoberteil (2) mit dem Verschlussunterteil (3) über einen Verbindungssteg geringer Materialdicke, der in der Art eines Filmscharniers (25) ausgebildet ist, schwenkbar verbunden ist.

21. Verschluss (1) nach einem der Ansprüche 1 bis 20, **dadurch gekennzeichnet, dass** die Bestandteile des Verschlusses aus thermoplastischem Kunststoff, z.B. Polyäthylen oder Polypropylen, im Spritzgussverfahren gefertigt sind.

22. Verschluss (1) nach einem der Ansprüche 1 bis 21, **dadurch gekennzeichnet, dass** das Füllgut des Behältnisses (5) aus Tabletten besteht, die im Behältnis (5) übereinander horizontal gestapelt angeordnet sind.

23. Verfahren zur Herstellung eines Verschlusses für ein Behältnis (5) mit einer Behältnismittelachse (35) nach einem der Ansprüche 1 bis 22, wobei der Verschluss (1) ein Verschlussoberteil (2) mit einer Abstützeinrichtung für das Füllgut aufweist, **dadurch gekennzeichnet, dass** die Abstützeinrichtung ein elastisch verformbares Abstützelement (6) aufweist,
dass das Abstützelement (6) aus einer ersten Position im unverformten Zustand in eine zweite Position im verformten Zustand des Abstützelements (6) überführbar ist,
wobei das Abstützelement (6) einen Kontaktbereich (40) aufweist, der in der zweiten Position eine stützende Kraft auf das Füllgut überträgt,
und dass in dieser zweiten Position dieser Kontaktbereich (40) des Abstützelements (6) näher an der Behältnismittelachse (35) angeordnet ist als in dieser ersten Position.

24. Behältnis (5), insbesondere ein Tablettenröhrchen, das mit einem Verschluss (1) gemäß einem der Ansprüche 1 bis 23 versehen ist.

## Claims

1. Closure (1) for a container (5) having a container central axis (35) and a closure upper part (2) which
comprises a supporting device for the fillers, wherein the supporting device comprises an elastically deformable supporting element (6) which can be brought from an undeformed state in a first position, into a deformed state in a second position;
and comprises a contact area (40) which transmits a supporting force to the fillers in the second position and that in said second position, said contact area (40) of the supporting element (6) is situated closer to the container central axis (35) than in said first position,
**characterized in, that**
the supporting element (6) comprises an elastically deformable strut (12) which is connected to the inner surface (8) of the closure upper part (2) and which is essentially formed as an annular loop.

2. Closure (1) according to claim 1, **characterized in,**
**that** in the undeformed state the supporting element (6) partially surrounds an imaginary cylinder (10) the cylinder axis (11) of which is situated perpendicular to the upper side (9) of the closure.

3. Closure (1) according to one of the claims 1 or 2, **characterized in,**
**that** in the closed state of a container the cylinder axis (11) coincides with the container central axis (35).

4. Closure (1) according to one of the claims 1 to 3, **characterized in,**
**that** the supporting element (6) is formed from a number of elastic struts.

5. Closure (1) according to one of the claims 1 to 4, **characterized in,**
**that** the struts have a cross-section that can have a shape selected from a group of shapes including a triangle, a rectangle, a pentagon, a hexagon, or an n-gon, n being an arbitrary number; this group of shapes can also include an elliptical structure, an oval structure, or any other structure having a curved outer line.

6. Closure (1) according to one of the claims 1 to 5, **characterized in,**
**that** the struts of the supporting element (6) are strip-shaped,wherein the strip surface, in the undeformed state of the supporting element (6), essentially rests against the outer surface of the imaginary cylinder (10).

7. Closure (1) according to one of the claims 1 to 6, **characterized in,**
**that** the supporting element (6) has a main supporting element (12) and an auxiliary supporting element (13).

8. Closure (1) according to claim 7, **characterized in,**
**that** the main supporting element (12) is fashioned essentially as an annular loop which is integrally formed on the closure upper part (2) in the area of a first connecting area (14), and from there protrudes from a plane (15) parallel to the front wall of the closure upper part;
and **that** the auxiliary supporting element (13) is essentially fashioned as a two-armed partially annular loop that is integrally formed on the closure upper part (2) in the area of a second connecting area (17) in the plane (15) of the first connecting area (14), and the arms of which protruding from there are each integrally formed in supporting fashion onto a side of the annular loop of the main supporting element (12).

9. Closure (1) according to one of the claims 1 to 8, **characterized in,**
**that** the supporting element (6) is integrally connected to the inner surface (8) of the front wall (9) of the closure upper part via a spacing element (7) that is situated essentially perpendicular to the cylinder axis (11).

10. Closure (1) according to one of the claims 1 to 9, **characterized in,**
**that** the spacing element (7) has an essentially hollow cylindrical area and has locking means on its inner wall by which an additional device may be connected to the spacing element (7) within this hollow cylindrical area by form-fit and/or force-fit .

11. Closure (1) according to claim 10, **characterized in,**
**that** the locking means are fashioned on the inner wall of the spacing element (7) as a number of ribs (20) that run vertically and an horizontally circumferential annular peripheral rib (21) on its end facing away from the closure upper part (2).

12. Closure (1) according to one of the claims 10 to 11, **characterized in,**
**that** the additional device is a desiccating capsule for accommodating a desiccating agent which may engage by means of complementary locking means with the locking means of the spacing element (7) in a form-closed and/or force-closed locking connection .

13. Closure (1) according to one of the claims 1 to 12, **characterized in,**
**that** a stopper wall (22), situated around the spacing element (7), protrudes from the inner surface (8) of the front wall (9) of the closure upper part, the stopper wall (22) having an outer cross-section with a shape such that the container (5) may be closed by the force-closed engagement of the stopper wall (22) in the inner wall of the container in sealing fashion.

14. Closure (1) according to one of the claims 1 to 13, **characterized in,**
**that** the container (5) has a curved wall, and is fashioned essentially with a hollow cylindrical shape in particular.

15. Closure (1) according to one of the claims 1 to 14, **characterized in,**
**that** a closure lower part (3) is provided which concentrically encloses an container outlet opening (4),
**that** locking means are provided in the form of a circumferential groove (26) on the inner wall of a closure lower part and a circumferential rib (29) on an outer wall of the container, via which the closure lower part (3) may be connected to the container (5) by form-fit and/or force-fit.

16. Closure (1) according to one of the claims 1 to 15, **characterized in,**
**that** means for forming a tamper-evident closure are provided on the closure upper part (2) and on the closure lower part (3).

17. Closure (1) according to one of the claims 1 to 16, **characterized in,**
**that** the closure upper part (2) has an integrally formed radially outward-pointing tongue (34) which is provided for engagement in a window (32),
the window is formed by the opening between a tear-off ring segment (31) and these connecting webs (36) to the closure lower part (3),
the tear-off ring segment (31) is situated concentrically around the outer side of the closure lower part (3) and is connected thereto by connecting webs (36),
the connecting webs (36) being fashioned as an intended breakpoint that breaks when the closure is brought from its original state into the state of use, detaching the tear-off ring segment (31) from the lower part (3) of the closure.

18. Closure (1) according to one of the claims 1 to 17, **characterized in,**
**that** in the closed state of the container, the tongue pointing outward from the closure upper part (2) may be used as an opening aid.

19. Closure (1) according to one of the claims 1 to 18, **characterized in,**
**that** a number of tongues (34) and windows (32) according to claims 16 and 17 are provided which are situated concentrically around the closure (1) to form a tamper-evident closure.

20. Closure (1) according to one of the claims 1 to 19, **characterized in, that** the closure upper part (2) is pivotably connected to the closure lower part (3) via a connecting web having a small material thickness, fashioned in the manner of a film hinge (25).

21. Closure (1) according to one of the claim 1 to 20, **characterized in,**
**that** the components of the closure are manufactured from thermoplastic material, e.g. polyethylene or polypropylene, by injection moulding.

22. Closure (1) according to one of the claims 1 to 21, **characterized in,**
**that** the fillers of the container (5) consist of tablets that are stacked horizontally in the container (5) one upon the other.

23. Process for manufacturing a closure for a container (5) with a container central axis (35) according to one of the claims 1 to 22, wherein the closure (1) comprises a closure upper part (2) with a supporting device for the fillers,
**characterized in, that**
the supporting device comprises an elastically deformable supporting element (6); that the supporting element can be brought from a first position, in which the supporting element is undeformed, into a second position in which the supporting element is deformed;
wherein the supporting element having a contact area (40) that, in the second position, transmits a supporting force to the fillers;
and that in said second position, said contact area of the supporting element is situated closer to the container central axis than in said first position,

24. Container (5), particularly a tubule for tablets, which is equipped with a closure (1) according to one of the claims 1 to 23.

## Revendications

1. Système de fermeture (1) pour un récipient (5) présentant un axe central de récipient (35) et une partie supérieure de fermeture (2), qui comporte un dispositif d'appui de retenue pour le produit de remplissage, le dispositif d'appui de retenue comprenant un élément d'appui de retenue (6) élastiquement déformable, qui peut être transféré d'une première position dans l'état non déformé à une deuxième position dans l'état déformé de l'élément d'appui de retenue (6), et présente une zone de contact (40) qui, dans la deuxième position, transmet une force d'appui de retenue au produit de remplissage, la zone de contact (40) de l'élément d'appui de retenue (6) étant, dans la deuxième position, agencée plus près de l'axe central de récipient (35) que dans ladite première position, **caractérisé en ce que** l'élément d'appui de retenue (6) comprend une branche (12) élastiquement déformable, qui est reliée au côté intérieur (8) de la partie supérieure de fermeture (2), et est réalisée sensiblement sous la forme d'une boucle annulaire.

2. Système de fermeture (1) selon la revendication 1, **caractérisé en ce que** l'élément d'appui de retenue (6), dans l'état non déformé, entoure en partie un cylindre fictif (10) dont l'axe de cylindre (11) est agencé perpendiculairement au côté supérieur de fermeture (9).

3. Système de fermeture (1) selon l'une des revendications 1 ou 2, **caractérisé en ce que** dans l'état fermé du récipient, l'axe de cylindre (11) vient se confondre avec l'axe central de récipient (35).

4. Système de fermeture (1) selon l'une des revendications 1 à 3, **caractérisé en ce que** l'élément d'appui de retenue (6) est formé par un certain nombre de branches élastiques.

5. Système de fermeture (1) selon l'une des revendications 1 à 4, **caractérisé en ce que** les branches présentent une section transversale, qui peut avoir une forme choisie parmi un groupe de formes comprenant un triangle, un carré ou tétragone, un pentagone, un hexagone ou un polygone à N sommets, N étant un nombre quelconque, ce groupe de formes pouvant par ailleurs également inclure une structure de forme elliptique, ovale, ou constituée d'une autre manière quelconque par une ligne extérieure courbe.

6. Système de fermeture (1) selon l'une des revendications 1 à 5, **caractérisé en ce que** les branches de l'élément d'appui de retenue (6) se présentent sous une forme de bande, la face de la bande s'appliquant, dans l'état non déformé de l'élément d'appui de retenue (6), sensiblement contre la surface extérieure du cylindre fictif (10).

7. Système de fermeture (1) selon l'une des revendications 1 à 6, **caractérisé en ce que** l'élément d'appui de retenue (6) comprend un élément de retenue principal (12) et un élément de retenue auxiliaire (13).

8. Système de fermeture (1) selon la revendication 7, **caractérisé en ce que** l'élément de retenue principal (12) est sensiblement réalisé sous la forme d'une boucle annulaire, qui, dans la région d'une première zone de liaison (14), est formée par moulage sur la partie supérieure de fermeture (2) d'un seul tenant avec celle-ci, et à partir de là fait saillie d'un plan (15) parallèle à la paroi frontale de la partie supérieure de fermeture, et **en ce que** l'élément de retenue auxiliaire (13) est sensiblement réalisé sous la forme d'une boucle annulaire partielle à deux bras, qui, dans la région d'une deuxième zone de liaison (17) dans le plan (15) de la première zone de liaison (14), est formée par moulage sur la partie supérieure de fermeture (2) d'un seul tenant avec celle-ci, et dont les bras issus de cette zone sont raccordés par moulage, chacun à un côté de la boucle annulaire de l'élément de retenue principal (12), d'un seul tenant avec celui-ci.

9. Système de fermeture (1) selon l'une des revendications 1 à 8, **caractérisé en ce que** l'élément d'appui de retenue (6) est relié d'un seul tenant à la surface intérieure (8) de la paroi frontale (9) de la partie supérieure de fermeture, par l'intermédiaire d'un élément d'espacement (7) agencé sensiblement perpendiculairement à l'axe de cylindre (11).

10. Système de fermeture (1) selon l'une des revendications 1 à 9, **caractérisé en ce que** l'élément d'espacement (7) présente une zone sensiblement cylindrique creuse, et des moyens d'encliquetage sur sa paroi intérieure, par l'intermédiaire desquels un dispositif additionnel peut être relié par complémentarité de formes et/ou par adhérence à l'élément d'espacement (7), à l'intérieur de cette zone cylindrique creuse.

11. Système de fermeture (1) selon la revendication 10, **caractérisé en ce que** les moyens d'encliquetage sur la paroi intérieure de l'élément d'espacement (7), sont réalisés sous la forme d'un certain nombre de nervures (20) s'étendant verticalement, et d'une nervure périphérique (21) annulaire, qui s'étend horizontalement de manière périphérique, au niveau de l'extrémité de l'élément d'espacement éloignée de la partie supérieure de fermeture (2).

12. Système de fermeture (1) selon l'une des revendications 10 à 11, **caractérisé en ce que** le dispositif additionnel est une alvéole de dessiccation destinée à loger un agent dessiccateur et pouvant être reliée, à l'aide de moyens d'encliquetage complémentaires, aux moyens d'encliquetage de l'élément d'espacement (7) en s'y encliquetant pour former une liaison par complémentarité de formes et/ou par adhérence.

13. Système de fermeture (1) selon l'une des revendications 1 à 12, **caractérisé en ce qu'**une paroi de bouchon (22) agencée autour de l'élément d'espacement (7) fait saillie de la surface intérieure (8) de la paroi frontale (9) de la partie supérieure de fermeture, la paroi de bouchon (22) présentant une section transversale extérieure d'une forme telle que le récipient (5) puisse être fermé de manière étanche par insertion par adhérence de la paroi de bouchon (22) dans la paroi intérieure de récipient.

14. Système de fermeture (1) selon l'une des revendications 1 à 13, **caractérisé en ce que** le récipient (5) présente une paroi bombée, et est notamment réalisé selon une forme sensiblement cylindrique creuse.

15. Système de fermeture (1) selon l'une des revendications 1 à 14, **caractérisé en ce qu'**il est prévu une partie inférieure de fermeture (3), qui entoure de manière concentrique l'ouverture de sortie (4) du récipient, des moyens d'encliquetage, sous la forme d'une rainure périphérique (26) sur la paroi intérieure de la partie inférieure de fermeture et d'une nervure périphérique (29) sur la paroi extérieure du récipient, étant prévus et permettant de relier par complémentarité de formes et/ou par adhérence, la partie inférieure de fermeture (3) au récipient (5).

16. Système de fermeture (1) selon l'une des revendications 1 à 15, **caractérisé en ce que** sur la partie supérieure de fermeture (2) et la partie inférieure de fermeture (3) sont prévus des moyens de garantie d'inviolabilité.

17. Système de fermeture (1) selon l'une des revendications 1 à 16, **caractérisé en ce que** sur la partie supérieure de fermeture (2) est formée par moulage, d'un seul tenant avec celle-ci, une languette (34) dirigée radialement vers l'extérieur et destinée à venir s'engager dans une fenêtre (32) formée par l'ouverture entre un segment annulaire à arracher (31) agencé de manière concentrique autour du côté extérieur de la partie inférieure de fermeture (3) et relié à celle-ci par des nervures de liaison (36), et ces nervures de liaison (36) à la partie inférieure de fermeture (3), les nervures de liaison (36) étant réalisées en tant que zone de rupture programmée et se rompant lors du transfert du système de fermeture de l'état originel à l'état d'utilisation, en détachant le segment annulaire à arracher (31) de la partie inférieure de fermeture (3).

18. Système de fermeture (1) selon la revendication 17, **caractérisé en ce que** la languette (34) dirigée vers l'extérieur à partir de la partie supérieure de fermeture (2) peut, dans l'état fermé du récipient, être utilisée en tant qu'aide à l'ouverture.

19. Système de fermeture (1) selon l'une des revendications 1 à 18, **caractérisé en ce que** pour réaliser une garantie d'inviolabilité, on prévoit un certain nombre de languettes (34) et de fenêtres (32) selon les revendications 16 et 17, qui sont agencées concentriquement autour du système de fermeture (1).

20. Système de fermeture (1) selon l'une des revendications 1 à 19, **caractérisé en ce que** la partie supérieure de fermeture (2) est reliée de manière pivotante à la partie inférieure de fermeture (3) par l'intermédiaire d'une nervure de liaison de faible épaisseur de matière, qui est réalisée à la manière d'une charnière à film (25).

21. Système de fermeture (1) selon l'une des revendications 1 à 20, **caractérisé en ce que** les parties constitutives du système de fermeture sont fabriquées par moulage par injection, en une matière synthétique thermoplastique, par exemple en polyéthylène ou polypropylène.

22. Système de fermeture (1) selon l'une des revendications 1 à 21, **caractérisé en ce que** le produit de remplissage du récipient (5) est constitué par des comprimés, qui sont agencés dans le récipient (5) en étant empilés horizontalement les uns sur les autres.

23. Procédé de fabrication d'un système de fermeture pour un récipient (5) présentant un axe central de récipient (35) selon l'une des revendications 1 à 22, le système de fermeture (1) comprenant une partie supérieure de fermeture (2) avec un dispositif d'appui de retenue pour le produit de remplissage, **caractérisé en ce que** dispositif d'appui de retenue comprend un élément d'appui de retenue (6) élastiquement déformable, **en ce que** l'élément d'appui de retenue (6) peut être transféré d'une première position dans l'état non déformé à une deuxième position dans l'état déformé de l'élément d'appui de retenue (6),
l'élément d'appui de retenue (6) présentant une zone de contact (40) qui, dans la deuxième position, transmet une force d'appui de retenue au produit de remplissage,
et **en ce que** dans cette deuxième position, la zone de contact (40) de l'élément d'appui de retenue (6), est agencée plus près de l'axe central de récipient (35) que dans ladite première position.

24. Récipient (5), en particulier tube à comprimés, qui est équipé d'un système de fermeture (1) selon l'une des revendications 1 à 23.
